# EUROPÄISCHE PATENTSCHRIFT

(11) **EP 3 431 777 B1**
(45) Veröffentlichungstag und Bekanntmachung des Hinweises auf die Patenterteilung: **14.02.2024**
(21) Anmeldenummer: 18184050.5
(22) Anmeldetag: 17.07.2018
(51) Int. Cl.: F04D 29/70, F04D 29/64

(54) **BEFESTIGUNG EINER BEFESTIGUNGSSTREBE FÜR EIN LÜFTERSCHUTZGITTER**
FASTENING OF A MOUNTING STRUT FOR A PROTECTIVE FAN GUARD
FIXATION D'UNE BARRE DE FIXATION POUR UNE GRILLE DE PROTECTION DE VENTILATEUR

(30) Priorität: 19.07.2017 DE 102017116284
(43) Veröffentlichungstag der Anmeldung: 23.01.2019
(73) Patentinhaber: ebm-papst Mulfingen GmbH & Co. KG, 74673 Mulfingen (DE)
(72) Erfinder: ECCARIUS, Michael, 74673 Mulfingen-Jagstberg (DE)
(74) Vertreter: Staeger & Sperling Partnerschaftsgesellschaft mbB

(56) Entgegenhaltungen:
- WO-A1-2008/037023
- DE-A1- 10 111 397
- DE-A1-102011 121 025
- DE-A1-102015 004 019
- DE-U1-202009 010 930
- GB-A- 601 222
- US-A- 5 271 588

## Beschreibung

Die Erfindung betrifft eine Befestigungsvorrichtung einer Befestigungsstrebe für ein Lüfterschutzgitter sowie ein Lüfterschutzgitter mit wenigstens einer Befestigungsstrebe und einer derartigen Befestigungsvorrichtung.

Lüfterschutzgitter werden beispielsweise bei Axiallüftern als Berührschutz eingesetzt. Sie umfassen üblicherweise eine Vielzahl von konzentrischen in radialer Richtung beabstandeten Gitterstäben. Zudem sind die Lüfterschutzgitter häufig dreidimensional ausgebildet, wobei ihr radialer Randabschnitt durch hauptsächlich axial beabstandete Gitterstäbe gebildet ist. Auch zueinander radial und axial beabstandete Gitterstäbe können vorgesehen sein, um schräge Verläufe auszubilden.

Durch radial über die Gitterstäbe verlaufende Befestigungsstreben werden die Gitterstäbe der Lüfterschutzgitter miteinander positionsfest befestigt und stabilisiert. Zudem werden die Lüfterschutzgitter über die Enden der Befestigungsstreben an dem Lüfter bzw. dem Lüftermotor befestigt. Diese Anbindungsstellen sind hohen Belastungen ausgesetzt, da zum einen die durch den Betrieb des Lüftermotors erzeugten Biege- und Rotationsmomente, zum anderen im Betrieb erzeugte Schwingungen aufgenommen werden müssen. Die Anbindungsstelle der Befestigungsstrebe muss deshalb äußerst stabil ausgebildet sein, um Brüche der Strebe oder der Befestigungsmittel zu verhindern. Entsprechende Anforderungen werden generell auch an die Befestigungslösung der Streben gestellt.

Stand der Technik zu derartigen Befestigungsstreben und Lüfterschutzgittern ist beispielsweise in der DE 20 2016 103 323 U1, der DE 299 00 923 U1, der DE 10 2015 004 019 A1 oder der DE 33 11 660 C2 offenbart.

Nachteilig an bekannten Lösungen ist insbesondere die nicht immer ausreichende Vermeidung von Querkraftbelastungen und die häufig einteilig oder stoffschlüssig realisierten Befestigungsmittel am oder in Schutzgitterelementen wie beispielsweise Tragstreben.

Der Erfindung liegt die Aufgabe der Verbesserung der Befestigung eines Schutzgitters und/oder die Steigerung der Dauerfestigkeitseigenschaften der dazu erforderlichen Befestigungselemente zu Grunde.

Diese Aufgabe wird durch die Merkmalskombination gemäß Patentanspruch 1 gelöst.

Erfindungsgemäß wird ein Lüfterschutzgitter mit mindestens einer Befestigungsstrebe und mindestens einer Befestigungsvorrichtung zur Befestigung der Befestigungsstrebe für das Lüfterschutzgitter vorgeschlagen, das zumindest einen sich in einer Längsrichtung erstreckenden ersten Schenkel aufweist, der ausgebildet ist, mehrere Gitterstäbe des Lüfterschutzgitters zu übergreifen, wobei der zumindest eine erste Schenkel ein freies Längsende aufweist, und im Bereich des freien Längsendes des zumindest ersten Schenkels die Befestigungsvorrichtung angeordnet ist. Die Befestigungsvorrichtung ist durch ein zumindest teilweise würfelförmiges oder quaderförmiges Befestigungselement ausgebildet und weist mindestens eine Einsteckaufnahme auf, die sich in einer ersten Raumrichtung erstreckt und in welche zumindest der erste Schenkel einsteckbar ist.

Erfindungsgemäß ist vorgesehen, dass die Einsteckaufnahme als Sackloch mit Erstreckung in der ersten Raumrichtung ausgebildet ist.

Ferner ist ein Ausführungsbeispiel der Befestigungsvorrichtung dadurch gekennzeichnet, dass das Befestigungselement eine Einrichtung zur Festlegung von wenigstens einem Befestigungsmittel aufweist, das in einer von der ersten Raumrichtung der wenigstens einen Einsteckaufnahme abweichenden zweiten Raumrichtung orientiert ist.

Als vorteilhafte Ausführung wird bei der Befestigungsvorrichtung vorgesehen, dass die Einsteckaufnahme einen Klemmbereich zur Arretierung des zumindest ersten Schenkels ausbildet, der untermaßig dimensioniert ist, sodass im befestigten Zustand eine Klemmverbindung gebildet ist. Die Einsteckaufnahme nimmt erfindungsgemäß auch zumindest den ersten Schenkel in einer Klemmpassung oder Spielpassung auf.

Ferner kann vorgesehen sein, dass das Befestigungselement zweiteilig ausgebildet ist und im Klemmbereich durch das Befestigungselement eine Spannkraft Fsp zur Verspannung und/oder Klemmung des zumindest ersten Schenkels durch eine Schraubenverbindung beider Teile des Befestigungselements realisiert ist.

Die Spannkraft wird vorzugsweise derart gewählt, dass sowohl die erforderlichen Klemmkräfte des Klemmbereiches als auch die aufnehmbaren Querkräfte über den real auftretenden Querkräften Fq liegen, wobei die Querkräfte gebildet werden durch Fq= µ * Fsp (µ entspricht der Reibungszahl zwischen den verklemmten aneinander anliegenden Bauteilen, welche die Querkraft aufnehmen).

Die Befestigungsvorrichtung ist auch auf Ausführungen gerichtet, bei denen die Befestigungsstrebe einen sich in Längsrichtung im Wesentlichen parallel zu dem ersten Schenkel erstreckenden zweiten Schenkel aufweist. Beide Schenkel sind in Einsteckaufnahmen bzw. im Klemmbereich des Befestigungselements angeordnet und werden von diesem gehalten.

In einer Weiterbildung ist vorgesehen, dass die Befestigungsstrebe einen sich in Längsrichtung im Wesentlichen parallel zu dem ersten Schenkel erstreckenden zweiten Schenkel aufweist, wobei der erste und der zweite Schenkel einteilig in einer Haarnadelform ausgebildet sind und ein offenes Ende der Haarnadelform das freie Längsende bestimmt. Die "Haarnadelform" ist definiert als zwei zumindest im Wesentlichen parallele Schenkel umfassende U-Form, die einseitig durch einen im Wesentlichen runden Übergang geschlossen ist, so dass eine U-Form entsteht, wobei die jeweilige Schenkellänge und Krümmung des Übergangs variabel sind. Dabei wird vorzugsweise die Befestigungsvorrichtung in der Querrichtung gesehen den ersten und zweiten Schenkel umschließend angeordnet. Das freie Längsende der Befestigungsstrebe ist durch die umschließende Anordnung der Befestigungsvorrichtung um die beiden Schenkeln stabilisiert, ermöglicht eine höhere Momentaufnahme am Befestigungspunkt des Lüfterschutzgitters und gewährleistet eine gesteigerte Lebensdauer im Betrieb.

Als vorteilhafte Variante kann ferner vorgesehen werden, dass der der erste und/oder der zweite Schenkel eine im Wesentlichen runde Querschnittsform aufweisen.

Im Bereich des freien Längsendes der Befestigungsstrebe wird das Befestigungselement so angeordnet, dass es bündig mit dem freien Längsende des bzw. der Schenkel abschließt.

Die Erfindung umfasst ferner ein Lüfterschutzgitter mit wenigstens einer, vorzugsweise einer Vielzahl von vorstehend beschriebenen Befestigungsstreben und einer entsprechenden Anzahl an Befestigungsvorrichtungen an jeder der Befestigungsstreben. Ein derartiges Lüfterschutzgitter weist mehrere Gitterstäbe auf, die von der wenigstens einen Befestigungsstrebe übergriffen sind. Das freie Längsende der Befestigungsstrebe und das daran angeordnete Befestigungselement stehen gegenüber dem Bereich der Gitterstäbe nach radial innen hervor und bieten einen Anbindungspunkt an den Lüfter oder Lüftermotor.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: ein Lüfterschutzgitter in einer perspektivischen Ansicht mit Befestigungsstreben und Befestigungsvorrichtungen;
- Fig. 2: eine Befestigungsvorrichtung am freien Ende einer der Befestigungsstreben in vergrößerter Detailansicht;
- Fig. 3: eine Schnittansicht durch die Befestigungsvorrichtung.

Gleiche Bezugszeichen benennen gleiche Teile in allen Ansichten.

In Figur 1 ist ein Lüfterschutzgitter 50 mit einer Vielzahl von umlaufenden Gitterstäben 3 in einer perspektivischen Ansicht dargestellt. In Umfangsrichtung verteilt weist das Lüfterschutzgitter 50 zur Montage an einem Lüfter vier Befestigungsstreben 31 auf, zwischen denen jeweils in radialer Richtung gesehen kürzere einschenklige Versteifungsstreben 30 angeordnet sind. Die Befestigungsstreben 1 übergreifen alle Gitterstäbe 3 und weisen an ihren radial innen liegenden Abschnitten jeweils das freie Längsende auf. Jede der Befestigungsstreben 31 ist durch zwei Schenkel 11, 12 gebildet, die in einer Haarnadelform verlaufen. Im radial außen liegenden Bereich der Befestigungsstreben 31 steht der jeweils geschlossene U-förmige Abschnitt radial über das Lüfterschutzgitter 50 hervor und bietet jeweils eine Anbindungsstelle. Die Form der Befestigungsstreben 31 ist an den Verlauf der Gitterstäbe 3 angepasst, so dass die Befestigungsstreben 1 einen äußeren im Wesentlichen vertikal verlaufenden, einen sich daran anschließenden radial verlaufenden, einen sich daran anschließenden schrägen Abschnitt aufweisen. An den schrägen Abschnitt schließt sich der freie Längsabschnitt an, in dem die Befestigungsstreben 31 gerade in radialer Richtung verlaufen. In diesem Abschnitt ist jeweils die Befestigungsvorrichtung 13 vorgesehen, die auch in den Figuren 2 und 3 näher gezeigt ist.

Jede Befestigungsvorrichtung 13 umfasst gemäß Figur 2 und 3 ein Befestigungselement 14 aus einem teilweise quaderförmigen Vollkörper, in dem zwei Einsteckaufnahmen 19 zum Einstecken und Fixieren der Schenkelenden der Schenkel 11, 12 ausgebildet sind. Das Befestigungselement 14 umschließt die Enden der Schenkel 11, 12 vollständig. In axialer Richtung senkrecht zur Erstreckung der Einsteckaufnahmen 19 verläuft ein Durchgangsloch 17 zur Befestigung der Befestigungsstreben 31 und mithin des Lüfterschutzgitters 50. Der von den Einsteckaufnahmen 19 ausgebildete Klemmbereich wird in axialer Richtung gesehen gegenüber den Schenkeln 11, 12 untermaßig dimensioniert, sodass im befestigten Zustand eine Klemmverbindung gemäß Fig. 2 gebildet ist. Das Befestigungselement 14 kann auch zweiteilig gebildet (nicht gezeigt) und miteinander verschraubt werden, wobei eine axiale Spannkraft Fsp auf die Schenkel 11, 12 erzeugt wird, die ausreicht, dass sowohl die erforderlichen Klemmkräfte des Klemmbereiches als auch die aufnehmbaren Querkräfte (senkrecht zur axialen Spannkraft) über den real auftretenden Querkräften Fq liegen. Die Befestigungsvorrichtung 13 schließt bündig mit dem freien Längsende der im Querschnitt runden Schenkel 11, 12 ab.

## Patentansprüche

1. Lüfterschutzgitter (50) mit mindestens einer Befestigungsstrebe und mindestens einer Befestigungsvorrichtung zur Befestigung der Befestigungsstrebe des Lüfterschutzgitters (50), das zumindest einen sich in einer Längsrichtung erstreckenden ersten Schenkel (11) aufweist, der mehrere Gitterstäbe (3) des Lüfterschutzgitters (50) übergreift, wobei der zumindest eine erste Schenkel (11) ein freies Längsende aufweist, und im Bereich des freien Längsendes des zumindest ersten Schenkels (11) die Befestigungsvorrichtung (13) angeordnet ist, wobei die Befestigungsvorrichtung (13) durch ein zumindest teilweise würfelförmiges oder quaderförmiges Befestigungselement (14) ausgebildet ist, und das Befestigungselement mindestens eine Einsteckaufnahme (19) aufweist, die sich in einer ersten Raumrichtung erstreckt und in welche zumindest der erste Schenkel (11) einsteckbar ist, wobei die mindestens eine Einsteckaufnahme (19) als Sackloch mit Erstreckung in der ersten Raumrichtung ausgebildet ist, und wobei die mindestens eine Einsteckaufnahme (19) zumindest den ersten Schenkel (11) in einer Klemmpassung oder Spielpassung aufnimmt.

2. Lüfterschutzgitter nach einem der vorigen Ansprüche, **dadurch gekennzeichnet, dass** das Befestigungselement (14) eine Einrichtung zur Festlegung von wenigstens einem Befestigungsmittel aufweist, das in einer von der ersten Raumrichtung der wenigstens einen Einsteckaufnahme (19) abweichenden zweiten Raumrichtung orientiert ist.

3. Lüfterschutzgitter nach zumindest einem der vorigen Ansprüche, **dadurch gekennzeichnet, dass** die Einsteckaufnahme (19) einen Klemmbereich zur Arretierung des zumindest ersten Schenkels (11) ausbildet, der untermaßig dimensioniert ist, sodass im befestigten Zustand eine Klemmverbindung gebildet ist.

4. Lüfterschutzgitter nach dem vorigen Anspruch, **dadurch gekennzeichnet, dass** das Befestigungselement zweiteilig ausgebildet ist und im Klemmbereich durch das Befestigungselement (14) eine Spannkraft Fsp zur Verspannung und/oder Klemmung des zumindest ersten Schenkels (11) durch eine Schraubenverbindung beider Teile des Befestigungselements (14) realisiert ist.

5. Lüfterschutzgitter nach dem vorigen Anspruch, **dadurch gekennzeichnet, dass** die Spannkraft derart gewählt ist, dass sowohl die erforderlichen Klemmkräfte des Klemmbereiches als auch die aufnehmbaren Querkräfte über den real auftretenden Querkräften Fq liegen, wobei die Querkräfte gebildet werden durch Fq= µ * Fsp.

6. Lüfterschutzgitter nach dem vorigen Anspruch, **dadurch gekennzeichnet, dass** die Befestigungsstrebe einen sich in Längsrichtung im Wesentlichen parallel zu dem ersten Schenkel (11) erstreckenden zweiten Schenkel (12) aufweist, und beide Schenkel (11, 12) im Klemmbereich angeordnet sind.

7. Lüfterschutzgitter nach dem vorigen Anspruch, **dadurch gekennzeichnet, dass** der erste und der zweite Schenkel (11, 12) einteilig in einer Haarnadelform ausgebildet sind und ein offenes Ende der Haarnadelform das freie Längsende bestimmt.

8. Lüfterschutzgitter nach einem der vorigen Ansprüche, **dadurch gekennzeichnet, dass** der der erste und/oder der zweite Schenkel (11, 12) eine im Wesentlichen runde Querschnittsform aufweisen.

9. Lüfterschutzgitter nach zumindest einem der vorigen Ansprüche, **dadurch gekennzeichnet, dass** sie bündig mit dem freien Längsende des zumindest ersten Schenkels (11) abschließt.

## Claims

1. A protective fan guard (50) with at least one mounting strut and at least one fastening device for fastening the mounting strut of the protective fan guard (50), having at least one first leg (11) that extends in a longitudinal direction and engages over a plurality of guard bars (3) of the protective fan guard (50), wherein the at least one first leg (11) has a free longitudinal end and the fastening device (13) is arranged in the vicinity of the free longitudinal end of the at least one leg (11), wherein the fastening device (13) is formed by an at least partially cubiform or cuboidal fastening element (14) and the fastening element has at least one insertion receptacle (19) which extends in a first spatial direction and into which at least the first leg (11) can be inserted, wherein the at least one insertion receptacle (19) is embodied as a blind hole extending in the first spatial direction, and wherein the at least one insertion receptacle (19) receives at least the first leg (11) in a clamp fit or clearance fit.

2. The protective fan guard as set forth in any one of the preceding claims, **characterized in that** the fastening element (14) has a device for securing at least one fastening means which is oriented in a second spatial direction that differs from the first spatial direction of the at least one insertion receptacle (19).

3. The protective fan guard as set forth in at least one of the preceding claims, **characterized in that** the insertion receptacle (19) forms a clamping region for locking the at least one first leg (11) which is undersized, so that a clamp connection is formed in the fastened state.

4. The protective fan guard as set forth in the preceding claim, **characterized in that** the fastening element is embodied in two parts and a clamping force Fsp for bracing and/or clamping the at least one first leg (11) is achieved in the clamping region by means of the fastening element (14) through a screw connection of the two parts of the fastening element (14).

5. The protective fan guard as set forth in the preceding claim, **characterized in that** the clamping force is selected such that both the required clamping forces of the clamping region and the supportable transverse forces are greater than the actually occurring transverse forces Fq, the transverse forces being constituted by Fq = Fsp.

6. The protective fan guard as set forth in the preceding claim, **characterized in that** the mounting strut has a second leg (12) which extends in the longitudinal direction substantially parallel to the first leg (11), and both legs (11, 12) are arranged in the clamping region.

7. The protective fan guard as set forth in the preceding claim, **characterized in that** the first and second legs (11, 12) are integrally formed in a hairpin shape and an open end of the hairpin shape defines the free longitudinal end.

8. The protective fan guard as set forth in any one of the preceding claims, **characterized in that** the first and/or the second leg (11, 12) have a substantially round cross-sectional shape.

9. The protective fan guard as set forth in at least one of the preceding claims, **characterized in that** it ends flush with the free longitudinal end of the at least first leg (11).

## Revendications

1. Grille de protection de ventilateur (50) comprenant au moins une barre de fixation et au moins un dispositif de fixation pour fixer la barre de fixation de la grille de protection de ventilateur (50), qui présente au moins une première branche (11), s'étendant dans le sens longitudinal, et qui vient en prise avec plusieurs barreaux (3) de la grille de protection de ventilateur (50), dans laquelle l'au moins une première branche (11) présente une extrémité longitudinale libre, et le dispositif de fixation (13) est disposé dans la zone de l'extrémité longitudinale libre de l'au moins une première branche (11), dans laquelle le dispositif de fixation (13) est formé par un élément de fixation (14) au moins partiellement cubique ou cuboïde, et l'élément de fixation présente au moins un logement d'insertion (19) qui s'étend dans une première direction spatiale et dans laquelle au moins la première branche (11) peut être insérée, dans laquelle l'au moins un logement d'insertion (19) est conçu sous la forme d'un trou borgne s'étendant dans la première direction spatiale et dans laquelle l'au moins un logement d'insertion (19) reçoit au moins la première branche (11) par serrage ou par jeu.

2. Grille de protection de ventilateur selon l'une des revendications précédentes, **caractérisée en ce que** l'élément de fixation (14) présente un dispositif de fixation d'au moins un moyen de fixation qui est orienté dans une seconde direction spatiale différente de la première direction spatiale de l'au moins un logement d'insertion (19).

3. Grille de protection de ventilateur selon au moins l'une des revendications précédentes, **caractérisée en ce que** le logement d'insertion (19) forme une zone de serrage pour bloquer l'au moins une première branche (11), laquelle zone de serrage est sous-dimensionnée de sorte qu'une liaison par serrage est formée à l'état fixé.

4. Grille de protection de ventilateur selon la revendication précédente, **caractérisée en ce que** l'élément de fixation est conçu en deux parties et une force de serrage Fsp pour la tension et/ou le serrage de l'au moins une première branche (11) s'exerce dans la zone de serrage par l'élément de fixation (14) au moyen d'un raccord vissé des deux parties de l'élément de fixation (14).

5. Grille de protection de ventilateur selon la revendication précédente, **caractérisée en ce que** la force de serrage est choisie de sorte que tant les forces de serrage nécessaires de la zone de serrage que les forces transversales pouvant être absorbées sont supérieures aux forces transversales Fq réellement présentes, dans laquelle les forces transversales sont formées par Fq = µ * Fsp.

6. Grille de protection de ventilateur selon la revendication précédente, **caractérisée en ce que** la barre de fixation présente une seconde branche (12) qui s'étend dans le sens longitudinal sensiblement parallèlement à la première branche (11), et les deux branches (11, 12) sont disposées dans la zone de serrage.

7. Grille de protection de ventilateur selon la revendication précédente, **caractérisée en ce que** les première et secondes branches (11, 12) sont formées d'une seule pièce en forme d'épingle à cheveux et une extrémité ouverte de l'épingle à cheveux détermine l'extrémité longitudinale libre.

8. Grille de protection de ventilateur selon l'une des revendications précédentes, **caractérisée en ce que** les première et/ou seconde branches (11, 12) ont une forme en coupe sensiblement circulaire.

9. Grille de protection de ventilateur selon au moins l'une des revendications précédentes, **caractérisée en ce qu'**elle se termine en affleurement avec l'extrémité longitudinale libre de l'au moins une première branche (11).
